# EUROPÄISCHE PATENTSCHRIFT

(11) **EP 0 364 782 B1**
(45) Veröffentlichungstag und Bekanntmachung des Hinweises auf die Patenterteilung: **31.03.1993**
(21) Anmeldenummer: 89117989.7
(22) Anmeldetag: 28.09.1989
(51) Int. Cl.: A47B 17/00

(54) **Vorrichtung zum Verbinden einer Schreibtischplatte mit einem Traggestell**
Device for joining a desk top to a supporting frame
Dispositif de liaison entre une surface de travail et un support

(30) Priorität: 18.10.1988 DE 3835365
(43) Veröffentlichungstag der Anmeldung: 25.04.1990
(73) Patentinhaber: Gesika Büromöbelwerk GmbH & Co. KG, D-59583 Geseke (DE)
(72) Erfinder: Jahnke, Eitelfriedrich, Dr.-Ing., D-3540 Korbach (DE); Hänsel, Detlef, Dipl.-Ing., D-4780 Lippstadt-Dedinghausen (DE)
(74) Vertreter: Patentanwälte Dipl.-Ing. Bodo Thielking Dipl.-Ing. Otto Elbertzhagen

(56) Entgegenhaltungen:
- DE-A- 3 135 576
- DE-U- 8 705 614

## Beschreibung

Die Erfindung betrifft eine Vorrichtung zum Verbinden einer Schreibtischplatte mit einem Traggestell, welche einen fest mit der Tischplatte verbindbaren, unterhalb der Schreibtischplatte anbringbaren Tischplattenträger aufweist.

Bei einer bekannten Vorrichtung dieser Art (DE-OS 31 35 576) sind die Tischplattenträger in ihrem mittleren Bereich klammerartig ausgebildet. Die Klammern umgreifen die Profilnasen eines sich in Längsrichtung erstreckenden Zentralprofils. Die klammerartigen Bereiche der Tischplattenträger werden in Längsrichtung auf das Zentralprofil aufgeschoben und über abnehmbare Klammerbereiche mit Hilfe von Schrauben in der Verschieberichtung fixiert. Die bekannte Vorrichtung besitzt einerseits den Nachteil, daß eine Montage nur mit Hilfe eines Werkzeugs zur Befestigung der Klemmschrauben möglich ist. Außerdem setzt die bekannte Konstruktion das Vorsehen lediglich eines einzigen, in Längsrichtung sich erstreckenden Zentralprofils am Untergestell voraus. Hierdurch ist die Verbindungssteifigkeit des Untergestells stark eingeschränkt.

Der Erfindung liegt die Aufgabe zugrunde, eine Vorrichtung der als bekannt vorausgesetzten Art so auszubilden, daß mit ihrer Hilfe schnelle und einfache Montagen sowie Demontagen zwischen Schreibtischtraggestell und Schreibtischplatte unter Vermeidung der geschilderten Nachteile des Standes der Technik und ohne Werkzeug möglich sind.

Die Lösung dieser Aufgabe erfolgt mit den Merkmalen des Kennzeichnungsteils von Anspruch 1 oder 2.

Bevorzugte Ausgestaltungen der Erfindung sind in den Unteransprüchen beschrieben.

Die erfindungsgemäße Vorrichtung hat den Vorteil, daß sie einfach aufgebaut und einfach handhabbar ist. Sie stellt sicher, daß jeder Laie sowohl Montage als auch Demontage der Tischplatte schnell und einfach vornehmen kann. Werkzeuge sind überflüssig. Die mit der neuen Vorrichtung erzeugte Verbindung ist fest und erlaubt eine gleichmäßige Einleitung der Kräfte in das Traggestell.

Nachstehend wird eine bevorzugte Ausführungsform der Erfindung anhand der Zeichnungen im einzelnen beschrieben. Es zeigen:
- Figur 1 -: eine perspektivische Ansicht auf einen Teil eines Schreibtischuntergestells mit einem Tragplattenträger ohne Schreibtischplatte,
- Figur 2 -: einen Längsschnitt durch den unteren, mittleren Bereich des Schreibtischplattenträgers mit Querschnitt durch die darunterliegenden parallelen Traggestellholme,
- Figur 3 -: eine Draufsicht auf die in Figur 2 dargestellte Konstruktion.

In der Zeichnungsfigur 1 ist der besseren Übersicht wegen die Tischplatte nicht gezeichnet. Es ist der Tischplattenträger 1 sichtbar, der mit der Unterseite der nicht dargestellten Tischplatte verschraubt ist. Dieser Tischplattenträger 1 trägt die wesentlichen Teile der Verbindungsmechanik. Der Tischplattenträger 1 wird mit Hilfe der Verbindungsmechanik mit den als Querholmen des Untergestells ausgebildeten Tragelementen 3 und 4 verbunden. Die Tragelemente 3 und 4 verlaufen waagerecht und damit unter 90° zu den Seitenholmen 2 und 5, die in einem auf dem Boden aufstehenden Holm 6 enden. Die Zeichnungsfigur 1 läßt lediglich den grundsätzlichen Aufbau erkennen. Der genaue Aufbau ergibt sich aus Figuren 2 und 3:

Der Tischplattenträger 1 liegt mit seiner Unterseite auf den als Querholmen ausgebildeten Tragelementen 3 und 4 auf. Er besitzt nach unten vorspringende, als Nasen ausgebildete Zentrierbereiche 18 und 19, die eine Ausrichtung des Tischplattenträgers und damit der Tischplatte an den beiden Tragelementen 3 und 4 erlauben. Die Zentrierbereiche 18 und 19 schließen die Tragelemente 3 und 4 zwischen sich ein.

Eine lediglich in Figur 2 sichtbare Abdeckplatte 7 ist fest mit dem unteren Bereich des Tischplattenträgers 1 verbunden. An der Abdeckplatte ist ein Zapfen 9a befestigt, dessen Achse mit 9 bezeichnet ist. Die Achse 9 bildet die Schwenkachse für einen Verriegelungshebel 8. Der Zapfen 9a wird von einem Langloch 8a umgriffen, dessen Längserstreckung geringfügig größer ist als der Durchmesser des Zapfens 9. Das Langloch 8 a erstreckt sich in Längsrichtung des Tischplattenträgers 1. Das Vorsehen eines Langlochs erlaubt ein Verlagern der Achse 9 beim Schwenkvorgang.

Am Verriegelungshebel 8 sitzen zwei Mitnehmerzapfen 10 und 11, die ihrerseits in Langlöcher 20 und 21 eingreifen, welche sich parallel zu den Tragelementen 3 und 4 erstrecken und in Klemmhebeln 16 und 17 vorgesehen sind. Die Klemmhebel 16 und 17 erstrecken sich parallel zu dem Tischplattenträger. Ein Verschwenken des Verriegelungshebels 8 führt dazu, daß die äußeren Enden der Klemmhebel 16 und 17 sich entweder auseinander oder aufeinander zu bewegen. Die Klemmhebel 16 und 17 besitzen im dargestellten Ausführungsbeispiel über Schlitze lose damit verbundene Klemmhaken 12 und 13. Die Klemmhaken 12 und 13 könnten auch einteilig mit den Klemmhebeln 16 und 17 verbunden sein, ohne daß sich an deren Wirkung etwas prinzipielles ändern würde.

Die Klemmhaken 13 und 14 besitzen nach unten geneigte Einlaufflächen, mit denen sie zum Anlegen an die obere Begrenzung der Aufnahmeöffnungen 14 und 15 ausgebildet sind. Die Figuren 2 und 3 zeigen die Klemmhaken bzw. Klemmhebel in der Verriegelungsstellung, in der der Tischplattenträger 1 und damit die Schreibtischplatte fest auf dem Untergestell fixiert ist. Für ein Lösen der Verbindung wird der Verriegelungshebel 8 in Richtung des Pfeils 20a verschwenkt. Dabei wandern die Klemmhebel 16 und 17 mit den Klemmhaken 12 und 13 in Richtung auf die Achse 9 und die Klemmhaken tauchen aus den Aufnahmeöffnungen 14 und 15 aus. Danach kann ein Abheben der Schreibtischplatte mit Tischplattenträger 1 nach oben erfolgen.

Im dargestellten Ausführungsbeispiel sind die Langlöcher 20 und 21 in den Klemmhebeln 16 und 17 vorgesehen und die Zapfen 10 und 11 im Verriegelungshebel 8. Eine gleiche Wirkung ist erzielbar, wenn die Langlöcher 20 und 21 in dem Verriegelungshebel 8 vorgesehen sind und die damit zusammenwirkenden Zapfen 10 und 11 an den Klemmhebeln 16 und 17 sitzen.

Die durch das Langloch 8a geschaffene Möglichkeit, die Schwenkachse 9 gegenüber einer ortsfesten Anordnung zu verlagern, hat den Vorteil, daß stets eine automatische Zentrierung in der Weise erfolgt, daß sich die Klemmhaken 12 und 13 stets mit gleichen Anzugskräften und gleichen Wegen in die Aufnahmeöffnungen 14 und 15 einlegen. Mit dieser Maßnahme können also Fertigungsungenauigkeiten ausgeglichen werden, ohne daß dadurch die Verbindung leidet.

## Patentansprüche

1. Vorrichtung zum Verbinden einer Schreibtischplatte mit einem Traggestell, welche einen fest mit der Schreibtischplatte verbindbaren, unterhalb der Schreibtischplatte anbringbaren Tischplattenträger (1) aufweist,
dadurch gekennzeichnet,
daß an dem Tischplattenträger (1) ein um eine Achse verschwenkbarer Verriegelungshebel (8) vorgesehen ist, an dem zwei Mitnehmerzapfen (10 und 11) mit Abstand von der Schwenkachse (9) sitzen, die in Langlöcher (20 und 21) von Klemmhebeln (16 und 17) eingreifen, welche zum klemmenden Eingriff in Aufnahmeöffnungen (14 und 15) ausgebildet sind, welche in quer zu dem Tischplattenträger (1) sich erstreckenden Tragelementen (3 und 4) des Untergestells vorgesehen sind, wobei ein Drehen des Verriegelungshebels (8) in eine Drehrichtung die Klemmhebel (16 und 17) zum Eingriff und ein Drehen in die Gegenrichtung außer Eingriff mit den Aufnahmeöffnungen (14 und 15) bringt.

2. Vorrichtung zum Verbinden einer Schreibtischplatte mit einem Traggestell, welche einen fest mit der Schreibtischpplatte verbindbaren, unterhalb der Schreibtischplatte anbringbaren Tischplattenträger (1) aufweist,
dadurch gekennzeichnet,
daß an dem Tischplattenträger (1) ein um eine Achse (9) schwenkbarer Verriegelungshebel (8) vorgesehen ist, der zwei mit Abstand von der Schwenkachse (9) angeordnete Langlöcher aufweist, in die Zapfen von Klemmhebeln (16 und 17) eingreifen, welche zum klemmenden Eingriff in Aufnahmeöffnungen (14 und 15) ausgebildet sind, welche in quer zu dem Tischplattenträger (1) sich erstreckenden Tragelementen (3 und 4) des Untergestells vorgesehen sind, wobei ein Drehen des Verriegelungshebels (8) in eine Drehrichtung die Klemmhebel (16 und 17) zum Eingriff und ein Drehen in die Gegenrichtung außer Eingriff mit den Aufnahmeöffnungen (14 und 15) bringt.

3. Vorrichtung nach Anspruch 1 oder 2,
dadurch gekennzeichnet,
daß die Tragelemente zwei parallel zueinander verlaufende rechteckige Tragrohre (3 und 4) sind, welche die Aufnahmeöffnungen (15; 14) für die Klemmhebel (17; 16) an ihren einander gegenüberliegenden Innenflächen aufweisen.

4. Vorrichtung nach einem oder mehreren der Ansprüche 1 bis 3,
dadurch gekennzeichnet,
daß der Tischplattenträger (1) nach unten vorspringende Zentrierbereiche (18 und 19) aufweist, die mit Gegenflächen der Tragelemente zusammenwirken.

5. Vorrichtung nach Anspruch 4,
dadurch gekennzeichnet,
daß die Zentrierbereiche (18; 19) mit den Außenflächen der rechteckigen Tragrohre (3; 4) zusammenwirken.

6. Vorrichtung nach einem oder mehreren der Ansprüche 1 bis 5,
dadurch gekennzeichnet,
daß die Drehachse (9) des Verriegelungshebels (8) in Längsrichtung der Klemmhebel (16; 17) verschiebbar ist.

7. Vorrichtung nach Anspruch 6,
dadurch gekennzeichnet,
daß der Verriegelungshebel (8) ein sich in Längsrichtung der Klemmhebel (16; 17) erstreckendes Langloch aufweist, in das ein ortsfester Lagerzapfen eingreift.

8. Vorrichtung nach einem oder mehreren der Ansprüche 1 bis 6,
dadurch gekennzeichnet,
daß der Verriegelungshebel (8) einen Lagerzapfen aufweist, der in einem ortsfesten, sich in Richtung der Klemmhebel (16; 17) erstreckenden Langloch geführt ist.

9. Vorrichtung nach einem oder mehreren der Ansprüche 1 bis 8,
dadurch gekennzeichnet,
daß die Klemmhebel (16; 17) Hakenbereiche (12; 13) aufweisen, welche schräg mit Anzug verlaufende Eingriffsflächen zum Anlegen an die Wand der Aufnahmeöffnungen (14; 15) aufweisen.

## Claims

1. Device for connecting a desktop plate to a support frame which device has a desktop plate support (1) fixedly connectable to the desktop plate and attachable beneath same,
characterised in that the desktop plate support (1) is provided with a locking lever (8) which can swivel about an axis and which is provided with two entrainment pins (10 and 11) at a distance from the swivel axis (9) whereby these pins engage in oblong holes (20 and 21) of clamping levers (16,17) which are designed for clamping engagement in socket openings (14 and 15) which are provided in support elements (3 and 4) of the lower frame extending across the desktop support (1) wherein turning the locking lever (8) in one rotary direction brings the clamping levers (16 and 17) into engagement with the socket openings (14 and 15) and turning the locking lever in the other direction brings the clamping levers out of engagement with the socket openings (14 and 15).

2. Device for connecting a desktop plate with a support frame which has a desktop plate support (1) fixedly connectable with the desktop plate and attachable underneath same,
characterised in that the desktop support (1) is provided with a locking lever (8) which can swivel about an axis (9) and which has two oblong holes set at a distance from the swivel axis (9) into which engage pivots of the clamping levers (16 and 17) which are designed for clamping engagement with socket openings (14 and 15) which are provided in support elements (3 and 4) of the lower frame extending across the desktop support (1) whereby turning the locking lever (8) in one rotary direction brings the clamping levers (16 and 17) in to engagement with the socket openings (14 and 15) and turning the clamping levers in the other direction brings the clamping levers out of engagement with the socket openings.

3. Device according to claim 1 or 2
characterised in that the support elements are two rectangular support tubes (3 and 4) running parallel to each other and provided on their opposing inner faces with socket openings (15;14) for the clamping levers (17;16).

4. Device according to one or more of claims 1 to 3
characterised in that the desktop support (1) has downwardly projecting centring areas (18 and 19) which interact with counter faces of the support elements.

5. Device according to claim 4
characterised in that the centring areas (18;19) interact with the outside faces of the rectangular support tubes (3;4).

6. Device according to one or more of claims 1 to 5
characterised in that the rotary axis (9) of the locking lever (8) can be displaced in the longitudinal direction of the clamping levers (16;17).

7. Device according to claim 6
characterised in that the locking lever (8) has an oblong hole extending in the longitudinal direction of the clamping levers (16;17) into which the locally fixed bearing pin engages.

8. Device according to one or more of claims 1 to 6
characterised in that the locking lever (8) has a bearing pin which is guided in a locally fixed oblong hole extending in the direction of the clamping levers (16;17).

9. Device according to one or more of claims 1 to 8
characterised in that the clamping levers (16;17) have hook areas (12;13) which have engagement faces running inclined when tightened to adjoin the wall of the socket openings (14;15).

## Revendications

1. Dispositif de liaison entre une surface de travail et un bâti présentant un support 1 pouvant être fixé sous la surface de travail,
caractérisé par le fait
que l'appui (1) est équipé d'un levier de verrouillage (8) pivotant pourvu de deux entraîneurs (10 et 11), qui, montés à distance de l'axe de pivotement (9), s'enclenchent dans des trous oblongs (20 et 21), pratiqués dans des leviers (16 et 17) conçus pour le blocage dans des orifices de positionnement (14 et 15), prévus dans des éléments portants (3 et 4) disposés transversalement par rapport à l'appui (1) de la surface de travail, un pivotement du levier de verrouillage (8) dans un sens provoquant l'enclenchement des leviers de blocage (16 et 17) dans les orifices de positionnement (14 et 15) et un pivotement dans le sens opposé les libérant.

2. Dispositif de liaison entre une surface de travail et un bâti présentant un support (1) pouvant être fixé sous la surface de travail,
caractérisé par le fait
que l'appui (1) est équipé d'un levier de verrouillage (8) pivotant autour d'un axe (9) et présentant deux trous oblongs, disposés à distance de l'axe (9), dans lesquels s'enclenchent les tenons de leviers (16 et 17), conçus pour le blocage dans des orifices de positionnement (14 et 15) pratiqués dans des éléments portants (3 et 4) du bâti qui s'étendent transversalement par rapport à l'appui (1) de la surface de travail, les leviers de blocage (16 et 17) s'engageant dans les orifices de positionnement (14 et 15) lors du pivotement du levier de verrouillage (8) dans un sens et s'en dégageant lors du pivotement dans le sens opposé.

3. Dispositif selon la revendication 1 ou 2,
caractérisé par le fait
que les éléments portants sont deux tubes supports parallèles de section rectangulaire (3 et 4) pourvus, sur leurs surfaces internes se faisant face d'orifices de positionnement (15; 14) pour les leviers de blocage (17; 16).

4. Dispositif selon revendications 1 à 3,
caractérisé par le fait
que l'appui (1) présente des zones de centrage (18 et 19) en saillie vers le bas, lesquelles concourent avec les contre-surfaces des éléments portants.

5. Dispositif selon la revendication 4,
caractérisé par le fait
que les zones de centrage (18; 19) concourent avec les surfaces extérieures des tubes supports de section rectangulaire (3; 4).

6. Dispositif selon une ou plusieurs revendications 1 à 5,
caractérisé par le fait
que l'axe de pivotement (9) du levier de verrouillage(8) est déplaçable dans le sens de la longueur des leviers de blocage (16; 17).

7. Dispositif selon le revendication 6,
caractérisé par le fait
que le levier de verrouillage (8) présente un trou oblong s'étendant dans le sens de la longueur des leviers de blocage (16; 17) et dans lequel un tourillon stationnaire stationnaire s'enclenche.

8. Dispositif selon une ou plusieurs revendications 1 à 6,
caractérisé par le fait
que le levier de verrouillage (8) présente un tourillon qui s'engage dans un trou oblong stationnaire s'étendant dans le sens des leviers de blocage (16; 17).

9. Dispositif selon une ou plusieurs revendications 1 à 8,
caractérisé par le fait
que les leviers de blocage (16; 17) présentent des des crochets (12; 13) pourvus des surfaces de préhension obliques s'appliquant aux parois des orifices de positionnement (14; 15).
